# EUROPÄISCHE PATENTSCHRIFT

(11) **EP 4 351 856 B1**
(45) Veröffentlichungstag und Bekanntmachung des Hinweises auf die Patenterteilung: **01.04.2026**
(21) Anmeldenummer: 22731562.9
(22) Anmeldetag: 31.05.2022
(51) Int. Cl.: B27N 3/24, B30B 5/06, B30B 15/34, B27N 1/02, B27N 3/00, B27N 3/18

(54) **VORRICHTUNG UND VERFAHREN ZUR DÄMMPLATTENHERSTELLUNG**
APPARATUS AND METHOD FOR PRODUCING INSULATION PANELS
APPAREIL ET PROCÉDÉ DE FABRICATION DE PANNEAUX ISOLANTS

(30) Priorität: 11.06.2021 DE 102021002998
(43) Veröffentlichungstag der Anmeldung: 17.04.2024
(73) Patentinhaber: Siempelkamp Maschinen- und Anlagenbau GmbH, 47803 Krefeld (DE)
(72) Erfinder: DIEDERICHS, Michael, 41472 Neuss (DE); BOSSMANN, Andre, 47665 Sonsbeck (DE); PUDEG, Jörg, 47809 Krefeld (DE)
(74) Vertreter: Andrejewski - Honke Patent- und Rechtsanwälte Partnerschaft mbB
(86) Internationale Anmeldenummer: PCT/EP2022/064770
(87) Internationale Veröffentlichungsnummer: WO 2022/258438

(56) Entgegenhaltungen:
- DE-A1- 102007 044 161
- DE-A1- 102008 057 557
- DE-A1- 2 058 820

## Beschreibung

Die Erfindung betrifft eine Vorrichtung zur Herstellung von Dämm- oder Schallschutzplatten aus einer zumindest teilweise aus lignocellulosischen, mit Bindemitteln benetzten Partikeln bestehenden Pressgutmatte, wobei die Vorrichtung eine Einlaufzone zwischen zwei umlaufenden und in Pressgutmatten-Laufrichtung ihren Abstand verringernden Siebbändern und einer Kalibrierzone zur Durchwärmung und Aushärtung der Pressgutmatte mit Hilfe von mindestens zwei sich gegenüberliegenden Kalibrierplatten aufweist, wobei in der Kalibrierzone angetriebene umlaufende Siebbänder im Kontakt mit der oberen und der unteren Pressgutmattenoberfläche zwischen den mindestens zwei Kalibrierplatten durch einen Kalibrierspalt in Pressgutmatten-Laufrichtung bewegbar sind.

Die Erfindung betrifft ferner ein Verfahren zur Herstellung von Dämm- oder Schallschutzplatten aus einer Pressgutmatte, die zumindest teilweise aus lignocellulosischen, mit Bindemitteln benetzten Partikeln besteht, mit der genannten Vorrichtung.

Eine derartige Vorrichtung ist beispielsweise in der DE 10 2008 039 720 B4 veröffentlicht worden. In einigen Fällen sind derartige Vorrichtungen mit Vorverdichtungseinrichtungen oder nachwirkenden Presseinrichtungen, z. B kontinuierliche Pressen, in Reihe geschaltete, die aber im Rahmen der Erfindung nicht von Bedeutung sind. Die auf der Vorrichtung erstellten Produkte bieten beispielsweise die Firma SOPREMA GmbH unter dem Namen Pavatex oder die Firma H. Henselmann GmbH + Co KG unter dem Namen Gutex an.

Als Bindemittel kommen beispielsweise solche nach dem Prinzip der Polykondensation oder Polyaddition wie z.B. PMDI in Frage.

Ein weiteres Beispiel aus dem Stand der Technik bietet die DE 10 2008 057 557 A1, die bereits die beiden Zonen deutlich benennt. In der ersten Zone laufen die die zu verpressende Matte transportierenden umlaufenden Siebbänder in der ersten Zone keilförmig, die Pressgutmatte verdichtend bis hin zu der zweiten Zone, in der sie die Pressgutmatte durch eine Kalibrierzone führen, die durch wenigstens zwei parallel verlaufende beheizbare Platten gebildet ist.

Ferner ist aus der DE 10 2007 044161 A1 ein Verfahren zur Herstellung von Dämm- und/oder Schallschutzplatten aus Holzfasern bekannt. Dort wird die gestreute Matte in einer Vorverdichtungseinheit entlüftet und bereits vorverdichtet, bevor die finale Verdichtung in einer Kalibrier- und Aushärteeinheit erfolgt.

Schließlich kennt man auch aus der DE 20 58 820 A1 ein Verfahren sowie eine Einrichtung zum Herstellen von Holzwerkstoffplatten. Dort wird eine vorverdichtete Masse in einen Plastifizierungsspalt eingeführt, in dem ein heißes Gas eingebracht wird, bevor die Masse in einem darauffolgenden parallel verlaufenden Kalibrierpalt auf die Enddichte fertiggepresst wird.

Im Rahmen der Erfindung sollen vorzugsweise Dämmplatten mit Dichten von 100-240 kg/m² erzeugbar sein. Ein Hauptaugenmerk liegt auch auf der Fertigung besonders dünner Dämmstoffplatten bis hinunter zu einer Dicke von 5 mm. Die Siebbänder - oder kurz Siebe genannt - dienen dabei in ihrem Wirken dazu, die Pressgutmatte mit einer gewünschten Geschwindigkeit durch die Vorrichtung zu führen, indem sie mit der gleichen Geschwindigkeit angetrieben werden, wie die Pressgutmatte transportiert werden soll. Dabei kann durch das Sieb von außen Dampf in die Pressgutmatte eingeleitet oder Flüssigkeit sowie Luft entfernt werden.

In der Einlaufzone, in der die Siebe zwickelartig zusammenlaufen, wobei dies beispielsweise mit einer Schwingbewegung des oberen oder unteren Bandes realisiert wird, erfolgt eine Höhenreduzierung der zu kalibrierenden Pressgutmatte. Diese Höhenreduzierung ist in Regel bereits auf 100 bis maximal 120% der Enddicke des zu fertigenden Produkts erfolgt, bevor die Pressgutmatte in die zweite Zone, die Kalibrierzone einläuft. Obwohl auch in dieser ersten Zone, der Einlaufzone, bereits eine Dampfbeaufschlagung erfolgen kann, wird die Pressgutmatte dort nur an der Oberfläche erweicht. So ist die Pressgutmatte in dieser Einlaufzone der Vorrichtung noch nicht wesentlich in ihrem Elastizitätsmodul reduziert. Obwohl mit der Bedampfung in der Einlaufzone die Matte an der Oberfläche aufgeweicht wird und dadurch die Reibung in der Kalibrierzone verringert wird ist leider festzustellen, dass sowohl die Matte als auch die Vorrichtung beim Einlauf in die Kalibrierzone, also in den Bereich zwischen insbesondere den ersten Kalibrierplatten, mit besonders hohen, geradezu stoßartigen Kräften beaufschlagt wird. Und das führt wiederum dazu, dass die Siebe mit hohen Kräften gegen die Pressgutmatte bzw. die Kalibrierplatten gepresst werden. Die dadurch bedingte Erhöhung der Reibung ist für die Siebe nur in begrenztem Maß verkraftbar. Zusätzlich erzeugt dies eine lokale Verdichtung im Randbereich der Pressgutmatte.

So hat sich bei derartigen Vorrichtungen herausgestellt, dass die Siebe, die aus Kunststoff- oder Drahtgeflecht bestehen, bei Überschreitung einer Antriebsleistung an ihre Zugbelastungsgrenzen stoßen. Das führt unweigerlich zu einer begrenzten Produktivität (derzeitige Begrenzung etwa 8 t/h bei einer 60 mm dicken Pressgutmatte). Wenn die permeablen Siebe eine maximale Zugfestigkeit aufweisen, hat dies eine Längenbeschränkung der Aushärtestrecke zur Folge, die abhängig von der Einlaufpresskraft auf das Sieb zu Beginn der Kalibrierzone ist. Die erforderliche Aushärtezeit des Bindemittels bestimmt somit die maximale Länge der Aushärtestrecke und die erreichbare Geschwindigkeit für ein umlaufendes Sieb.

Auf der anderen Seite würde man zur Produktionssteigerung die Produktionsgeschwindigkeit aber gerne erhöhen. Es ist deshalb die Aufgabe der Erfindung, die Spitzenbelastungen auf das Sieb möglichst gering zu halten, damit es längere Standzeiten aufweist.

Hinsichtlich der Vorrichtung wird die Aufgabe durch die Merkmale des Anspruchs 1 und insbesondere dadurch gelöst, dass die mindestens zwei Kalibrierplatten (zumindest im Eintrittsbereich) der Kalibrierzone nicht parallel zueinanderstehen und dass auf die nichtparallelen gegenüberliegenden Kalibrierplatten parallel zueinanderstehende Kalibrierplatten folgen, wobei zwischen dem nichtparallelen Kalibrierplattenpaar und einem folgenden parallelen Kalibrierplattenpaar an wenigstens einer Kalibrierplatte ein Gelenk vorgesehen ist.

Dabei muss die Nichtparallelität zwar vorzugsweise, aber nicht unbedingt durch zwei, der Pressgutmatte zugewandte ebene Kalibrierplattenflächen gebildet sein, sondern kann in gewissem Maße auch durch gekrümmte Flächen übernommen werden. Durch diese würde sich beispielsweise eine progressive oder degressive Veränderung der Höhe des Kalibriespaltes über die Länge in Pressgutmattenlaufrichtung ergeben.

Die Erfinder haben unter Berücksichtigung, dass die Belastung auf Pressgutmatte und Sieb unmittelbar am Eingang in die Kalibrierzone, also am Eintritt zwischen die Kalibrierplatten am größten ist und somit den Flaschenhals darstellen, der an der Vergrößerung einer höheren Transportgeschwindigkeit hindert, weil die Belastung auf das Sieb durch Reibkräfte zu groß würde, erkannt, dass dies mit einer leichten Schrägstellung, also einer Nichtparallelstellung der mindesten zwei gegenüberliegenden Kalibrierplatten zueinander relativierbar ist, ohne die Kalibrierwirkung zu verlieren. Dabei ist es von großer Bedeutung, dass neben der Aufgabe, die Bandbelastung zu reduzieren, zugleich die technologischen Eigenschaften des Produkts erhalten bleiben, insbesondere eine am Ausgang der Vorrichtung vorliegende gewünschte Dicke oder ein gewünschter Dichteverlauf über dem Querschnitt. Genau dies ist mit der winkelig zueinander eingestellten oberen und unteren Kalibrierplatte am Eintritt in die Kalibrierzone realisierbar.

Gerade wenn in bevorzugter Weise ein Winkel ungleich 0° zwischen den wenigstens zwei, der Pressgutmatte zugewandten Seiten der Kalibrierplatten vorgesehen ist, kann der Übergang von der Einlaufzone, in der lediglich die Oberflächen der Matte bedampft werden können und somit noch keine die Pressgutmatte durchdringende Elastizitätsänderung und Aushärtung stattgefunden hat, hin zu einer stark verkleinerte Mattendicke kräftemäßig reduziert werden.

Bevorzugt verjüngt sich der Abstand zwischen den wenigstens zwei, das Kalibrierplattenpaar bildenden Kalibrierplatten in Pressgutmatten-Laufrichtung. Versuche haben gezeigt, dass man, verständlicherweise abhängig von der Pressgutmattenzusammensetzung und deren bereits erfolgter Kompression bzw. Dicke, den Druck auf die Matte bzw. die Siebe auch im Eintrittsbereich in das Kalibrierplattenpaar weitgehend gleichförmig halten kann.

Dazu genügt es, wenn mit Vorteil die maximale Abstandsdifferenz zwischen dem weitesten und dem engsten Spalt des Kalibrierplattenpaars 50 %, vorzugsweise 25 % der Mattendicke im Eintrittsbereich beträgt.

Dazu muss wenigstens eine Kalibrierplatte im Eintrittsbereich der Kalibrierzone unter einem Winkel zur Horizontalen angeordnet sein.

Dies ist möglich mit einem auf das Produkt beschränkten von vornherein festgesetztem Winkel, wobei beispielsweise eine der Kalibrierplatten im Eintrittsbereich der Kalibrierzone in einer Schrägstellung zur Horizontalen fest eingebaut ist.

Oder es wird eine Kalibrierplatte vorgesehen, die über ein Gelenk kippbar angeordnet ist und wo durch einen definierten, einsetzbaren Keil die Schrägstellung dieser Kalibrierplatte aus der horizontalen Ebene erfolgt.

Bevorzugt werden aber an einer Kalibrierplatte ein Gelenk und eine motorische Verstellung des Winkels, beispielsweise ein Stellzylinder eingesetzt. Dieser ist mit besonderem Vorteil dafür vorgesehen, dass der Winkel automatisch einstellbar ist.

Es genügt entsprechend der zurzeit eingesetzten Kalibrierplattenlängen, wenn eine Verstelleinrichtung vorgesehen ist, mit der ein Winkel zwischen 0,1 und 15° einstellbar ist.

Die Einstellung des Winkels ist beispielsweise dann automatisierbar, wenn die Pressgutmattendicke über eine optoelektronische Messeinrichtung gemessen und der Winkel in Abhängigkeit von dem Messwert über eine Steuereinheit einer Winkelverstelleinrichtung eingestellt werden. Da die Pressgutmatten zwischen 5 und 300 mm Dicke schwanken können und die Produzenten auch häufiger das Produkt wechseln, ist eine solche automatische Verstellung sinnvoll.

Erfindungsgemäß werden nur die Kalibrierplatten im Eintrittsbereich in die Kalibrierzone unter einem Winkel zur Horizontalen angeordnet. Es kann durchaus vorgesehen sein, dass Kalibrierplattenpaare folgen, die parallel und mit stets gleichem Abstand angeordnet sind. Aber auch eine eine Entspannung bewirkende Winkelstellung, beispielsweise im Auslauf der Kalibrierzone, soll von der Erfindung nicht ausgeschlossen sein.

Die Kalibrierplatten werden erwärmt. Hier sind verschiedene Möglichkeiten vorhanden. Besonders gebräuchlich sind die Beheizungen über innere Kanäle mittels einem Temperierfluid, beispielsweise Öl, Wasser, Dampf oder heißer Luft.. Über die Kalibrierplatten kann außerdem von unten und/oder oben ein anderes oder das gleiche heiße Medium, das zur Beheizung der Kalibrierplatten dient, vorzugsweise Dampf oder aber auch ein Dampf-Luft-Gemisch oder allein Heißluft in die Pressgutmatte eingeleitet werden. Wenn diese Einleitung des Dampfes (oder der Heißluft) in die Pressgutmatte insbesondere bei dicken Pressgutmatten eventuell nur bis zur halben Dicke erfolgt, so kann beispielsweise auch von der gegenüberliegenden Kalibrierplatte Dampf (oder Heißluft) zur Durchwärmung in die Pressgutmatte induziert werden. Bei dünneren Pressgutmatten ist es aber auch durchaus möglich von einer Seite Dampf oder Heißluft in die Pressgutmatte einzuleiten und durch eine Kalibrierplatte mit Saugeinrichtung auf der Gegenseite den warmen Dampf oder das Kondensat oder die warme Luft wieder abzusaugen. Auf diese Weise kann die Pressgutmatte ebenfalls vollständig durchgewärmt werden.

Durch das Eindringen von Wärme und Feuchtigkeit in die Pressgutmatte kann das Bindemittel (beispielsweise PMDI) schnell aushärten.

Es ist auch möglich, statt des heißen Mediums ein mit dem Bindemittel anders reagierendes Gas in die Pressgutmatte einzuleiten, so dass das Bindemittel aushärtet.

Die Aufgabe der Erfindung wird hinsichtlich des Verfahrens durch die Merkmale des Anspruchs 11 und insbesondere dadurch gelöst, dass der Kalibrierspalt zwischen den mindestens zwei Kalibrierplatten (zumindest im Eintrittsbereich) in Pressgutmatten-Laufrichtung nicht auf konstante Höhe eingestellt wird und dass die Kalibrierplatten zumindest im Eintrittsbereich der Kalibrierzone unter einem Winkel zueinander eingestellt werden, so dass sich der Abstand zwischen den mindestens zwei Kalibrierplatten in Pressgutmatten-Laufrichtung verkleinert, wobei der Winkel aufgrund einer Messung der Pressgutmattendicke über eine Winkelverstelleinrichtung automatisch eingestellt wird.

Das Verfahren weist den Vorrichtungsansprüchen entsprechend analoge abhängige Verfahrensansprüche auf, so dass sich die Vorteile aus der bereits beschriebenen Vorrichtung ableiten lassen.

Im Folgenden wird die Erfindung anhand von Ausführungsbeispiele darstellenden Zeichnungen näher erläutert. Es zeigen
- Fig. 1: eine Seitenansicht einer kompletten erfindungsgemäßen Vorrichtung,
- Fig. 2: einen Ausschnitt des vorderen Teils einer erfindungsgemäßen Vorrichtung wie er in Fig. 1 beispielhaft eingekreist ist,
- Fig. 3: eine schematische geschnittene Darstellung von zwei aufeinanderfolgenden Kalibrierplattenpaaren.

Fig. 1 zeigt eine Seitenansicht der erfindungsgemäßen Vorrichtung zur Herstellung von Dämmplatten und Schallschutzplatten. Die Vorrichtung besitzt ein Gestell 13 beidseitig der Behandlungsstrecke zur Herstellung der Dämmplatten, von denen wegen der Seitenansicht der Vorrichtung nur eine Seite sichtbar ist. Die Vorrichtung weist einen oberen Anlagenteil 6a und einen unteren Anlagenteil 6b auf, wobei in jedem Anlagenteil mindestens ein Siebband (kurz: Sieb) angetrieben umläuft. Geführt und gespannt wird jedes Sieb 5a, 5b durch Umlenkwalzen 8. Zwischen dem oberen umlaufenden Siebband 5a und einem unteren umlaufenden Siebband 5b, also zwischen dem oberen und dem unteren Anlagenteil, wird eine Pressgutmatte 2, die zumindest teilweise aus lignocellulosischen, mit Bindemitteln benetzten Partikeln besteht, in einer Einlaufzone Z1, einer Kalibrierzone Z2 und einer Kühlzone Z3 behandelt. Dabei wird die Pressgutmatte zumindest teilweise mit den von oben und von unten anliegenden Sieben 5a und 5b geführt. Die Kalibrierzone Z2 beginnt mit dem Eintritt zwischen die ersten zwei Kalibrierplatten 3a und 3b, die sich gegenüber stehen und somit ein Kalibrierplattenpaar 7a bilden. Dies ist deutlicher in dem Ausschnitt der Figur 2 zu erkennen. Die Pressgutmatte 2 hat am Ende der Einlaufzone Z1 bereits fast ihre Enddicke erreicht, bevor sie in die Kalibrierzone Z2 einläuft.

Die Gesamtvorrichtung gemäß Fig. 1 weist also eine Einlaufzone Z1 auf, in der die beiden Siebe 5a und 5b zwickelartig zusammenlaufen und die Pressgutmatte 2 verdichtend in den ersten Spalt zwischen zwei Kalibrierplatten 3a und 3b führt. Für die Erfindung könnte aber auch ein weiteres Paar von umlaufenden Sieben die Pressgutmatte 2 durch die Kalibrierzone Z2 führen.

Beidseitig des Zwickels in der Einlaufzone Z1 sind Dampfblaskästen 4 angeordnet, die die Oberfläche der Pressgutmatte erweichen. Die Anzahl dieser Dampfblaskästen 4 richtet sich nach der Zusammensetzung der Pressgutmatte 2. Da die Pressgutmattendicke stark schwanken kann, ist der Zwickel über die Einlaufhöhenverstellung 10 in seinem Winkel veränderbar. Diese Ausführung der Einlaufzone Z1 ist im Wesentlichen aus dem Stand der Technik bekannt.

Auch eine Kühlzone Z3 an den Ausgang der Vorrichtung zu setzen, wo die heiße inzwischen kalibrierte und ausgehärtete heiße Dämmplatte über eine Luftkühlung 12 gekühlt wird, ist dem Stand der Technik zu entnehmen.

In der Vergangenheit waren die Produktionsgeschwindigkeiten durch die Zugfestigkeitsgrenzen der Siebe 5a, 5b stark beschränkt, denn die Reibung der Siebe beim Einlauf in die Kalibrierzone war sehr hoch. Die Kalibrierplattenpaare (beispielsweise 3a und 3b, oder 3c und 3d oder 3e und 3f) waren stets durch parallel ausgerichtete Kalibrierplatten gebildet. Dadurch wurde die Krafteinleitung auf die Siebe bzw. die Pressgutmatte beim Übergang von der Einlaufzone zur Kalibrierzone sehr groß. Erfindungsgemäß werden deshalb zumindest im Eintrittsbereich E der Kalibrierzone Z2 zwei Kalibrierplatten unter einem Winkel α zueinander angeordnet. In Pressgutmatten-Laufrichtung (in den Figuren von links nach rechts) verjüngt sich der Kalibrierspalt, so dass der Druck auf das Sieb annähernd konstant bleibt. Dennoch wird bereits in diesem Eintrittsbereich E die Pressgutmatte 2 mittels Wärme und Feuchtigkeit, die auf das Bindemittel in der Pressgutmatte wirken, kalibriert. Das geschieht über die ersten beiden sich gegenüberliegenden Kalibrierplatten 3a und 3b. Anschließend folgen Kalibrierplattenpaare (3c und 3d, bzw. 3e und 3f) , bei denen die parallele Ausrichtung der Oberflächen vorgegeben ist. Eingestellt wird dieser konstante Abstand der Kalibrierplattenpaare über Höhenverstellungen 16.

Der eingekreiste Bereich der Fig. 1 und die vergrößerte Darstellung gemäß Fig. 2 haben ein Unterscheidungsmerkmal für die gleiche Einstellbarkeit des Winkels α der Kalibrierplatte 3a. In Fig. 1 wird er über eine Verstelleinrichtung 15 vorgenommen, mit der auch der Zwickel 11 eingestellt wird. Die Winkelverstelleinrichtung 15 und die Einlaufhöhenverstellung 10 bilden also eine Einheit. Dagegen ist in Fig. 2 für die Winkelverstelleinrichtung 15 beidseitig ein separater Stellzylinder vorgesehen. In beiden Fällen kann Winkel zwischen 0,1 und 15° für die Neigung der Kalibrierplatte 3a aus der Horizontalen eingestellt werden. Selbstverständlich beschränkt sich die Erfindung nicht auf die Winkelverstellbarkeit der ersten oberen Kalibierplatte 3a im Eintrittsbereich E der Kalibrierzone Z2. Um den gleichen, kraftstoßminimierenden Effekt zu erreichen, können selbstverständlich auch andere Kalibrierplatten winkelverstellbar oder winkeleinstellbar sein. Der gesamte Kalibrierspalt 20 über die Lange der Vorrichtung kann sich deshalb verändern.

Die Winkel α kann auch vollautomatisch eingestellt werden, indem er auf einem Messwert der Pressmattendicke beruht. Eine derartige, beispielsweise optoelektronische Messvorrichtung 21 kann der Kalibrierzone Z2 vorgeschaltet sein.

Fig. 3. zeigt schematisch die ersten vier Kalibrierplatten 3a, 3b, 3c und 3d. Die Kalibrierplatten 3a und 3b sowie die Kalibrierplatten 3c und 3d liegen sich gegenüber. Die Kalibrierplatten sind schematisch geschnitten dargestellt und besitzen in diesem Ausführungsbeispiel entweder ein Kanalsystem mit Dampfheizung 17 und Dampfaustritten 18 in Richtung Kalibrierspalt 20, also im Fall der Durchführung einer Pressgutmatte in deren Richtung. Oder sie besitzen eine Saugvorrichtung 19, mit der durch die Matte getretener Dampf (oder ein Dampf-Luftgemisch und/oder Flüssigkeit) abgesaugt werden kann. Gegebenenfalls kann auch einfach warme Luft oder eine anderes reaktives Gas zur Durchwärmung der Pressgutmatte 2 und zur Aushärtung des Bindemittels herangezogen werden.

Der wesentliche erfindungsgemäße Gedanke ist wiederum deutlich an der Kalibrierplatte 3a erkennbar. Sie ist im Eintrittsbereich E in Pressgutmattenlaufrichtung vorne (in der Fig. 3 links) um einen Spalthöhendifferenz-Betrag h durch die nicht dargestellte Winkelverstelleinrichtung 15 um das Gelenk 14 aus der Horizontalen, also der Parallelstellung zu Kalibrierplatte 3b, angehoben. Es ergibt sich ein Winkel α, der festgelegt oder einstellbar oder sogar regelbar sein kann. Die Spalthöhendifferenz h sollte maximal bei 50 % der Pressgutmattenhöhe vor dem Eintrittsbereich E vor der Kalibrierzone Z2 liegen, vorzugsweise sogar nur bei höchstens 25%.

Die sich gegenüberliegenden Kalibrierplatten 3c und 3d sind dann zur endgültigen Aushärtung des Bindemittels wieder parallel angeordnet.

In Fig. 3 ist zudem dargestellt, dass die Durchflussrichtung des Dampfes von einer Kalibrierplatte 3b, 3c mit Dampfaustritt 18 hin zu einer absaugenden Kalibrierplatte 3a, 3d wechseln kann (aber nicht unbedingt muss).

Da der Eintrittsbereich E mit seiner Nichtparallelität der gegenüberliegenden Kalibrierplatten 3a und 3b in diesem Fall bis zum Gelenk 14 reicht, die Kalibrierplatten 3b und 3d auf der anderen Seite des Kalibrierspaltes 20 aber quasi in einer Linie stehen, soll es von der Erfindung auch erfasst sein, wenn oberhalb der Pressgutmatte zwei Kalibrierplatten 3a und 3c mit dem Gelenk 14 dazwischen vorgesehen sind und unterhalb des Kalibrierspalten 20 die Kalibrierplatten 3b und 3d zu einer zusammengefasst sind. Entsprechend könnte die Anordnung auch umgekehrt sein, wenn sich das Gelenk 14 unterhalb des Kalibrierspaltes 20 befindet, die Fig. 3 also auf den Kopf gestellt wäre.

Für eine feste Winkeleinstellung ist es auch möglich, die Kalibrierplatten 3a und 3c zu einer einzigen Kalibrierplatte zu vereinen. Das heißt es würde eine Kalibrierplatte eingesetzt, die bereits unter einem Winkel α geknickt herstellt oder gebogen ist.

**Bezugszeichenliste**

| | |
|---|---|
| 1 | Vorrichtung zur Herstellung von Dämmplatten |
| 2 | Pressgutmatte |
| 3a, 3b, 3c, 3d, 3e, 3f | Kalibrierplatte |
| 4 | Dampfblaskasten |
| 5a, 5b | Siebband |
| 6a, 6b | Oberer bzw. unterer Anlagenteil |
| 7a, 7b | Kalibrierplattenpaar |
| 8 | Umlenkwalze |
| 9 | Anlagengestell |
| 10 | Einlaufhöhenverstellung |
| 11 | Zwickel |
| 12 | Luftkühlung |
| 13 | Gestell |
| 14 | Gelenk |
| 15 | Winkelverstelleinrichtung |
| 16 | Höhenverstellung Kalibrierplatte |
| 17 | Dampfheizung |
| 18 | Dampfaustritt |
| 19 | Saugvorrichtung |
| 20 | Kalibrierspalt |
| 21 | Messeinrichtung |
| Z1 | Einlaufzone |
| Z2 | Kalibrierzone |
| Z3 | Kühlzone |
| E | Eintrittsbereich in Kalibrierzone |
| h | Spalthöhendifferenz |
| α | Winkel einer Kalibrierplatte zur Horizontalen |

## Patentansprüche

1. Vorrichtung zur Herstellung von Dämm- oder Schallschutzplatten aus einer zumindest teilweise aus lignocellulosischen, mit Bindemitteln benetzten Partikeln bestehenden Pressgutmatte (2), wobei die Vorrichtung eine Einlaufzone (Z1) zwischen zwei umlaufenden und in PressgutmattenLaufrichtung ihren Abstand verringernden Siebbändern (5a, 5b) und eine Kalibrierzone (Z2) zur Durchwärmung und Aushärtung der Pressgutmatte (2) mit Hilfe von mindestens zwei sich gegenüberliegenden Kalibrierplatten (3a, 3b; 3c, 3d; 3e, 3f), also wenigstens einem Kalibrierplattenpaar (7a, 7b), aufweist,
wobei in der Kalibrierzone (Z2) angetriebene umlaufende Siebbänder (5a, 5b) im Kontakt mit der oberen und der unteren Pressgutmattenoberfläche zwischen den mindestens zwei Kalibrierplatten (3a, 3b; 3c, 3d; 3e, 3f) durch einen Kalibrierspalt (20) in Pressgutmatten-Laufrichtung bewegbar sind,
wobei die mindestens zwei Kalibrierplatten (3a, 3b) zumindest in einem Eintrittsbereich (E) der Kalibrierzone (Z2) nicht parallel zueinander stehen
und dass auf die nichtparallelen gegenüberliegenden Kalibrierplatten (3a, 3b) parallel zueinanderstehende Kalibrierplatten (3c, 3d) folgen,
wobei zwischen dem nichtparallelen Kalibrierplattenpaar (7a) und einem folgenden parallelen Kalibrierplattenpaar (7b) an wenigstens einer Kalibrierplatte (3a) ein Gelenk (14) vorgesehen ist.

2. Vorrichtung gemäß Anspruch 1, **dadurch gekennzeichnet, dass** ein Winkel (α) ungleich 0° zwischen den wenigstens zwei, der Pressgutmatte (2) zugewandten Seiten der Kalibrierplatten (3a, 3b) zumindest im Eintrittsbereich (E) vorgesehen ist.

3. Vorrichtung gemäß Anspruch 1 oder 2, **dadurch gekennzeichnet, dass** sich der Abstand zwischen den wenigstens zwei, das Kalibrierplattenpaar (7a) bildenden Kalibrierplatten (3a, 3b) in Pressgutmatten-Laufrichtung verjüngt.

4. Vorrichtung gemäß Anspruch 3, **dadurch gekennzeichnet, dass** die maximale Abstandsdifferenz (h) zwischen dem weitesten und dem engsten Spalt des Kalibrierplattenpaars 50 %, vorzugsweise 25 % der Mattendicke unmittelbar vor dem Eintrittsbereich (E) beträgt.

5. Vorrichtung gemäß einem der Ansprüche 2 bis 4, **dadurch gekennzeichnet, dass** der Winkel (α) zwischen 0,1° und 15,0° über eine Winkelverstelleinrichtung (15) einstellbar ist.

6. Vorrichtung gemäß einem der Ansprüche 2 bis 5, **dadurch gekennzeichnet, dass** der Winkel (α) in Abhängigkeit von der Pressgutmattenhöhe automatisch einstellbar ist.

7. Vorrichtung gemäß einem der Ansprüche 1 bis 6, **dadurch gekennzeichnet, dass** es sich bei den Kalibrierplatten (3a, 3b; 3c, 3d; 3e, 3f) um beheizbare Platten handelt.

8. Vorrichtung gemäß Anspruch 7, dass wenigstens eine der Kalibrierplatten (3b, 3c) mit Dampf beheizbar ist.

9. Vorrichtung gemäß Anspruch 8, **dadurch gekennzeichnet, dass** die wenigstens eine Kalibrierplatte (3b, 3c) so ausgebildet ist, dass Dampf aus Dampfaustrittsöffnungen (18) in Richtung der Pressgutmatte (2) ausströmen kann.

10. Vorrichtung gemäß Anspruch 9, dass die der Kalibrierplatte (3b, 3c) mit Dampfaustritt (18) gegenüberliegende Kalibrierplatte (3a, 3d) so ausgebildet ist, dass durch sie der durch die Pressgutmatte (2) durchgetretene Dampf absaugbar ist.

11. Verfahren zur Herstellung von Dämm- oder Schallschutzplatten aus einer Pressgutmatte (2), die zumindest teilweise aus lignocellulosischen, mit Bindemitteln benetzten Partikeln besteht, mit einer Vorrichtung, die eine Einlaufzone (Z1) zwischen zwei umlaufenden und in PressgutmattenLaufrichtung ihren Abstand verringernden Siebbändern (5a, 5b) und einer Kalibrierzone (Z2) zur Durchwärmung und Aushärtung der Pressgutmatte (2) mit Hilfe von mindestens zwei sich gegenüberliegenden Kalibrierplatten (3a, 3b; 3c, 3d; 3e, 3f), also mindestens einem Kalibrierplattenpaar (7a, 7b) aufweist, wobei in der Kalibrierzone (Z2) angetriebene umlaufende Siebbänder (5a, 5b) im Kontakt mit der oberen und der unteren Pressgutmattenoberfläche zwischen den mindestens zwei Kalibrierplatten (3a, 3b; 3c, 3d; 3e, 3f) durch einen Kalibrierspalt (20) in einer in Pressgutmatten-Laufrichtung bewegt werden,
wobei der Kalibrierspalt (20) zwischen den mindestens zwei Kalibrierplatten (3a, 3b) in Pressgutmatten-Laufrichtung nicht auf konstante Höhe eingestellt wird
und dass die Kalibrierplatten (3a, 3b) zumindest im Eintrittsbereich (E) der Kalibrierzone (Z2) unter einem Winkel (α) zueinander eingestellt werden, so dass sich der Abstand zwischen den mindestens zwei Kalibrierplatten (3a, 3b) in Pressgutmatten-Laufrichtung verkleinert,
wobei der Winkel (α) aufgrund einer Messung der Pressgutmattendicke über eine Winkelverstelleinrichtung (15) automatisch eingestellt wird.

12. Verfahren gemäß Anspruch 11 , **dadurch gekennzeichnet, dass** der Winkel (α) so eingestellt wird, dass der Druck auf die Pressgutmatte (2) über die Länge des Kalibrierplattenpaares (7a) in Pressgutmatten-Laufrichtung im Wesentlichen konstant bleibt.

13. Verfahren gemäß einem der Ansprüche 11 oder 12, **dadurch gekennzeichnet, dass** die Pressgutmatte (2) zwischen den wenigstens zwei Kalibrierplatten (3a, 3b; 3c, 3d; 3e, 3f) bedampft wird.

14. Verfahren gemäß einem der Ansprüche 11 bis 13, **dadurch gekennzeichnet, dass** nach dem Eintrittsbereich (E) ein Abschnitt parallel verlaufender Kalibrierplattenpaare (3c, 3d) angeordnet wird.

## Claims

1. Device for the manufacture of insulation or noise protection panels from a pressed material mat (2) consisting at least partially of lignocellulosic particles coated with binding agents, wherein the device comprises an inlet zone (Z1) between two circulating screen belts (5a, 5b), the space between which decreases in the direction of travel of the pressed material mat, and a calibration zone (Z2) for heating through and hardening the pressed material mat (2) by means of at least two calibration plates (3a, 3b; 3c, 3d; 3e, 3f), arranged opposite each other, i.e. at least one calibration plate pair (7a, 7b),
wherein in the calibration zone (Z2) driven circulating screen belts (5a, 5b) in contact with the upper and lower pressed material mat surface are moveable between the at least two calibration plates (3a, 3b; 3c, 3d; 3e, 3f) through a calibration gap (20) in the direction of travel of the pressed material mat,
wherein the at least two calibration plates (3a, 3b) are not in parallel to each other, at least in an inlet area (E) of the calibration zone (Z2),
and the non-parallel opposite calibration plates (3a, 3b) are followed by calibration plates (3c, 3d) that are in parallel to each other,
wherein between the non-parallel calibration plate pair (7a) and a following parallel calibration plate pair (7b), a joint (14) is provided on at least one calibration plate (3a).

2. Device according to claim 1, **characterised in that** an angle (α) not equal to 0° is provided between the at least two sides of the calibration plates (3a, 3b) facing the pressed material mat (2), at least in the inlet area (E).

3. Device according to claim 1 or 2, **characterised in that** the distance between the at least two calibration plates (3a, 3b) forming the calibration plate pair (7a), decreases in the direction of travel of the pressed material mat.

4. Device according to claim 3, **characterised in that** the maximum difference in distance (h) between the widest and the narrowest gap of the calibration plate pair is 50 %, preferably 25 % of the mat thickness directly before the inlet area (E).

5. Device according to any one of claims 2 to 4, **characterised in that** the angle (α) can be set between 0.1° and 15.0° by way of an angle adjustment device (15).

6. Device according to any one of claims 2 to 5, **characterised in that** angle (α) can be automatically set depending on the height of the pressed material mat.

7. Device according to any one of claims 1 to 6, **characterised in that** the calibration plates (3a, 3b; 3c, 3d; 3e, 3f) are heatable plates

8. Device according to claim 7, **characterised in that** at least one of the calibration plates (3b, 3c) can be heated with steam.

9. Device according to claim 8, **characterised in that** the at least one calibration plate (3b, 3c) is designed so that steam can flow out of the steam outlet openings (18) in the direction of the pressed material mat (2).

10. Device according to claim 9, **characterised in that** the calibration plate (3a, 3d) opposite the calibration plate (3b, 3c) with steam outlet (18) is designed so that the steam penetrating through the pressed material mat (2) can be extracted by suction.

11. Method of manufacturing insulation or noise protection panels from a pressed material mat (2) consisting at least partially of lignocellulosic particles coated with binding agents, wherein the device comprises an inlet zone (Z1) between two circulating screen belts (5a, 5b), the space between which decreases in the direction of travel of the pressed material mat, and a calibration zone (Z2) for heating through and hardening the pressed material mat (2) by means of at least two calibration plates (3a, 3b, 3c, 3d, 3e, 3f), arranged opposite each other, i.e. at least one calibration plate pair (7a, 7b), wherein in the calibration zone (Z2) driven circulating screen belts (5a, 5b) in contact with the upper and lower pressed material mat surface are moveable between the at least two calibration plates (3a, 3b; 3c, 3d; 3e, 3f) through a calibration gap (20) in the direction of travel of the pressed material mat, wherein
the calibration gap (20) between the at least two calibration plates (3a, 3b) in the direction of travel of the pressed material mat is not set at a constant height
and the calibration plates (3a, 3b), at least in the inlet area (E) of the calibration zone (Z2), are set at an angle (α) with regard to each other so that the distance between the at least two calibration plates (3a, 3b) decreases in the direction of travel of the pressed material mat,
wherein the angle (α) is automatically set by an angle adjustment device (15) on the basis of a measurement of the pressed material mat thickness.

12. Method according to claim 11, **characterised in that** the angle (α) is set so that the pressure on the pressed material mat (2) remains essentially constant over the length of the calibration plate pair (7a) in the direction of travel of the pressed material mat.

13. Method according to any one of claims 11 or 12, **characterised in that** steam is applied to the pressed material mat (2) between the at least two calibration plates (3a, 3b; 3c, 3d; 3e, 3f).

14. Method according to any one of claims 11 to 13, **characterised in that** arranged after the inlet area (E) is a section of calibration plate pairs (3c, 3d) extending in parallel.

## Revendications

1. Dispositif de fabrication de panneaux isolants ou insonorisants à partir d'une natte de matériaux compressibles (2) composée au moins en partie de particules lignocellulosiques humectées avec des liants, sachant que le dispositif comporte une zone d'admission (21) entre deux bandes de tamisage (5a, 5b) rotatives et réduisant leur écart dans le sens de marche de la natte de matériaux compressibles et une zone de calibrage (Z2) pour réchauffer à cœur et durcir la natte de matériaux compressibles (2) à l'aide d'au moins deux panneaux de calibrage s'opposant (3a, 3b, 3c, 3d, 3e, 3f), donc au moins une paire de panneaux de calibrage (7a, 7b),
sachant que dans la zone de calibrage (Z2) les bandes de tamisage rotatives entraînées (5a, 5b) en contact avec la surface de natte de matériaux compressibles supérieure et la surface de natte de matériaux compressibles inférieure, peuvent être mobiles entre au moins les deux panneaux de calibrage (3a, 3b, 3c, 3d, 3e, 3f), dans le sens de la marche de la natte de matériaux compressibles à travers un intervalle de calibrage (20),
sachant qu'au moins deux panneaux de calibrage (3a, 3b) ne se situent pas parallèles l'un à l'autre au moins dans une zone d'entrée (E) de la zone de calibrage (Z2), et que les panneaux de calibrage (3c, 3d) situés parallèlement l'un à l'autre font suite aux panneaux de calibrage (3a, 3b) opposés non parallèles,
sachant qu'entre la paire de panneaux de calibrage non parallèle (7a) et une paire de panneaux de calibrage parallèles suivants (7b) une articulation (14) est prévue sur au moins un panneau de calibrage (3a).

2. Dispositif selon la revendication 1, **caractérisé en ce qu'**un angle (α) différent de 0° est prévu au moins dans la zone d'entrée (E) entre au moins deux côtés tournés vers la natte de matériaux compressibles (2) des panneaux de calibrage (3a, 3b).

3. Dispositif selon la revendication 1 ou 2, **caractérisé en ce que** l'écart entre au moins deux panneaux de calibrage (3a, 3b) formant la paire de panneaux de calibrage (7a) se rétrécit dans le sens de la marche de la natte de matériaux compressibles.

4. Dispositif selon la revendication 3, **caractérisé en ce que** la différence d'écart (h) maximale entre l'intervalle le plus large et le plus étroit de la paire de panneaux de calibrage directement avant la zone d'entrée (E) est de 50 %, de préférence de 25 % de l'épaisseur de natte.

5. Dispositif selon l'une quelconque des revendications 2 à 4, **caractérisé en ce que** l'angle (α) peut être réglé entre 0,1° et 15,0° par un système de réglage angulaire (15).

6. Dispositif selon l'une quelconque des revendications 2 à 5, **caractérisé en ce que** l'angle (α) peut être automatiquement réglé en fonction de la hauteur de natte de matériaux compressibles.

7. Dispositif selon l'une quelconque des revendications 1 à 6, **caractérisé en ce que** concernant les panneaux de calibrage (3a, 3b, 3c, 3d, 3e, 3f), il s'agit de panneaux pouvant être chauffés.

8. Dispositif selon la revendication 7, **caractérisé en ce qu'**au moins un des panneaux de calibrage (3b, 3c) peut être chauffé avec de la vapeur.

9. Dispositif selon la revendication 8, **caractérisé en ce qu'**au moins un panneau de calibrage (3b, 3c) est constitué de telle manière que de la vapeur peut s'écouler des ouvertures de sortie de vapeur (18) en direction de la natte de matériaux compressibles (2).

10. Dispositif selon la revendication 9, **caractérisé en ce que** le panneau de calibrage (3a, 3d) opposé aux panneaux de calibrage (3b, 3c) est constitué avec une sortie de vapeur (18) de telle sorte que la vapeur passant à travers la natte de matériaux compressibles (2) peut être aspirée à travers celle-ci.

11. Procédé de fabrication de panneaux isolants ou insonorisants à partir d'une natte de matériaux compressibles (2), qui est composée au moins en partie de particules lignocellulosiques humectées avec des liants, avec un dispositif, qui comporte une zone d'admission (21) entre deux bandes de tamisage (5a, 5b) rotatives et réduisant leur écart dans le sens de marche de la natte de matériaux compressibles et une zone de calibrage (Z2) pour réchauffer à cœur et durcir la natte de matériaux compressibles (2) à l'aide d'au moins deux panneaux de calibrage s'opposant (3a, 3b, 3c, 3d, 3e, 3f), donc au moins une paire de panneaux de calibrage (7a, 7b), sachant que dans la zone de calibrage (Z2) les bandes de tamisage rotatives entraînées (5a, 5b) en contact avec la surface de natte de matériaux compressibles supérieure et la surface de natte de matériaux compressibles inférieure sont déplacées entre au moins les deux panneaux de calibrage (3a, 3b, 3c, 3d, 3e, 3f) dans le sens de la marche de la natte de matériaux compressibles à travers un intervalle de calibrage (20),
sachant que l'intervalle de calibrage (20) n'est pas réglé à une hauteur constante entre au moins les deux panneaux de calibrage (3a, 3b) dans le sens de la marche de la natte de matériaux compressibles
et que les panneaux de calibrage (3a, 3b) sont réglés au moins dans la zone d'entrée (E) de la zone de calibrage (Z2) sont réglés sous un angle (α) de telle sorte que l'écart entre au moins deux panneaux de calibrage (3a, 3b) se réduit dans le sens de la marche de la natte de matériaux compressibles,
sachant que l'angle (α) est automatiquement réglé par un système de réglage angulaire (15) sur la base d'une mesure de l'épaisseur de natte de matériaux compressibles

12. Procédé selon la revendication 11, **caractérisé en ce que** l'angle (α) est réglé de telle manière que la pression sur la natte de matériaux compressibles (2) reste pour l'essentiel constante sur la longueur de la paire de panneaux de calibrage (7a) dans le sens de la marche de natte de matériaux compressibles.

13. Procédé selon l'une quelconque des revendications 11 ou 12, **caractérisé en ce que** la natte de matériaux compressibles (2) est vaporisée entre au moins les deux panneaux de calibrage (3a, 3b, 3c, 3d, 3e, 3f).

14. Procédé selon l'une quelconque des revendications 11 à 13, **caractérisé en ce qu'**une section des paires de panneaux de calibrage (3c, 3d) passant parallèlement est disposée après la zone d'entrée (E).
